# EUROPÄISCHE PATENTSCHRIFT

(11) **EP 0 790 051 B1**
(45) Veröffentlichungstag und Bekanntmachung des Hinweises auf die Patenterteilung: **16.04.2003**
(21) Anmeldenummer: 97102370.0
(22) Anmeldetag: 14.02.1997
(51) Int. Cl.: A61J 1/10

(54) **Flexibler Kunststoffbehälter**
Flexible plastic container
Récipient flexible en matière plastique

(30) Priorität: 14.02.1996 DE 19605357
(43) Veröffentlichungstag der Anmeldung: 20.08.1997
(73) Patentinhaber: B. BRAUN MELSUNGEN AG, 34212 Melsungen (DE)
(72) Erfinder: Loretti, Maurice, 1023 Crissier/VD (CH); Brasey, Marcel, 1208 Genf (CH)
(74) Vertreter: Jönsson, Hans-Peter, Dr.Dipl.-Chem.

(56) Entgegenhaltungen:
- EP-A- 0 295 204
- DE-A- 3 238 649
- DE-A- 3 700 713
- DE-U- 9 401 288
- FR-A- 2 570 279
- US-A- 4 465 488

## Beschreibung

Gegenstand der Erfindung ist ein Kunststoffbehälter zur räumlich getrennten Lagerung und gegebenenfalls Sterilisierung der Inhaltsstoffe von Parenteralien oder Enteralien umfassend wenigstens vier Kompartimente.

Die EP-0 295 204 B1 beschreibt einen Behälter zur medizinischen Verwendung, insbesondere Behälter für Infusionen, bestehend aus einer Umhüllung aus flexiblem, homogenem, polymerisiertem Material, mit dreigeteiltem Innenraum, wobei die Innenraumteile voneinander durch Dichtschweißungen aus dem Material der Umhüllung getrennt sind und jeder Innenraumteil mit einem abgesperrten Durchlaß versehen ist, der willentlich geöffnet werden kann, damit der Inhalt des Innenraumteiles in einen anderen fließen kann, wobei der Behälter in seinem oberen Teil zwei benachbarte Innenraumteile (3,4) und in seinem unteren Teil einen Innenraumteil (5) enthält und gerade vor ihrer Verwendung, zur Aufnahme und anschließenden Mischung von Lipiden, Aminosäuren und Zucker bestimmt ist, jeder Innenraumteil mit einer absperrbaren Öffnung versehen ist, um von außen durch sie die Verbindung zuzuführen oder um seinen Inhalt dadurch nach außen zu entleeren und das Material der Umhüllung gegenüber jeder betrachteten Verbindung und ihren Gemischen chemisch und biologisch inert ist. Diese Beutel werden nach der Befüllung und Sterilisierung mit einem Umbeutel versehen, in dem beispielsweise handelsübliche Sauerstoffabsorber integriert sind.

Die DE 94 01 288 U1 betrifft einen Mehrkammerbeutel mit wenigstens zwei in der Mischphase übereinander angeordneten und von einem Außenrand umfaßten Kammern, die durch wenigstens einen Steg voneinander getrennt sind und eine obere Kammer und eine Mischkammer bilden, mit mindestens einer im Steg angeordneten und durch eine zu öffnende Sperreinrichtung verschlossenen Verbindungseinrichtung zwischen den Kammern, die nach dem Öffnen eine Strömungsverbindung zwischen den Kammern schafft, mit mindestens einer Aufhängeöffnung am oberen Randbereich und mit einer an der Mischkammer angeordneten Auslaßeinrichtung sowie eine zweite, der erstgenannten Auslaßeinrichtung gegenüberliegende und im Umfangsbereich der Mischkammer angeordnete zweite Aufhängeöffnung.

US-4,465,488 beschreibt einen flexiblen Behälter zur Aufnahme von medizinischen Lösungen oder Pulvern, der mehrere von einander getrennte und versiegelte Kammern aufweist. Strömungsverbindungen zwischen den Kammern können durch Brechventile hergestellt werden, die von außen durch die Hülle geöffnet werden können.
Bei den genannten Kunststoffbehältern des Standes der Technik ist eine weitere Auftrennung der einzelnen Bestandteile der Parenteralien oder Enteralien bedingt durch die vorgegebene Zahl der Kompartimente nicht möglich. Eine räumlich getrennte Lagerung und gegebenenfalls selektive Sterilisierung der Inhaltsstoffe eines flexiblen Kunststoffbeutels ist bedingt durch die Größe und Zahl der Kompartimente sowie die Anordnung der Verbindungseinrichtungen zwischen den Kompartimenten nicht möglich. Darüber hinaus ist die Zumischung von weiteren Bestandteilen wie Vitamine, Oligoelemente oder beispielsweise Glutaminsäure, die gegebenenfalls vor Ort im Krankenhaus von dem behandelten Arzt verordnet wird, nicht möglich.
Demgemäß besteht das Problem der vorliegenden Erfindung darin, einen verbesserten flexiblen Kunststoffbehälter zur räumlich getrennten Lagerung und gegebenenfalls selektiven Sterilisierung der Inhaltsstoffe von Parenteralien oder Enteralien zur Verfügung zu stellen, der geeignet ist, neben den essentiell notwendigen Grundbestandteilen Kohlenhydrate, Aminosäuren und Fette, auch weitere Bestandteile wie Vitamine, Oligoelemente, Elektrolyte, Spurenelemente oder beispielsweise Glutaminsäure aufzunehmen.

Das vorgenannte Problem der vorliegenden Erfindung wird in einer ersten Ausführungsform gelöst durch einen flexiblen Kunststoffbehälter (1) zur räumlich getrennten Lagerung und gegebenenfalls selektiven Sterilisierung der Inhaltsstoffe von Parenteralien oder Enteralien umfassend
wenigstens vier Kompartimente, nämlich ein erstes Kompartiment (2), ein zweites Kompartiment (3), ein drittes Kompartiment (4) und ein viertes Kompartiment (5) sowie gegebenenfalls ein fünftes Kompartiment (6), die geeignet sind zur Aufnahme von Spurenelementen im ersten Kompartiment (2), Kohlenhydraten im zweiten Kompartiment (3), Fetten im dritten Kompartiment (4) und Aminosäurelösungen im vierten Kompartiment (5) sowie gegebenenfalls Elektrolyten und/oder Vitaminen im fünften Kompartiment (6) mit jeweils einer verschließbaren Einfüllöffnung (7), (8), (9) und (10) sowie gegebenenfalls (11);
eine Auslauföffnung (12) zur Applikation des Gemisches der Inhaltsstoffe der Parenteralien oder Enteralien;
steril von außen zu öffnende Verbindungseinrichtungen (13, 13'), (14, 14') und (15, 15') sowie gegebenenfalls (16, 16') mit denen jeweils Strömungsverbindungen zwischen den Kompartimenten (2), (3), (4) und (5) sowie gegebenenfalls (6) herstellbar sind;
wobei
die Volumenverhältnisse der Kompartimente (2), (3), (4) und (5) sowie gegebenenfalls (6) derart gewählt sind, dass bei Gebrauchslage mittels einer Aufhängevorrichtung (17) eine vollständige Mischung aller Inhaltsstoffe in dem vierten Kompartiment (5) durch Öffnen der Verbindungseinrichtungen (13, 13'), (14, 14') und (15, 15') sowie gegebenenfalls (16, 16') möglich ist;
das Volumenverhältnis des ersten Kompartiments (2) zum zweiten Kompartiment (3) derart gewählt ist, dass bei Gebrauchslage mittels der Aufhängeeinrichtung (17) eine vollständige Mischung der Inhaltsstoffe der Kompartimente (2) und (3) in dem Kompartiment (3) durch Öffnen der Verbindungseinrichtung (13) möglich ist und gegebenenfalls das Volumenverhältnis des dritten Kompartiments (4) zum fünften Kompartiment (6) derart gewählt ist, dass bei Gebrauchslage mittels der Aufhängevorrichtung (17) eine vollständige Mischung der Inhaltsstoffe der Kompartimente (4) und (6) in dem Kompartiment (4) durch Öffnen der Verbindungseinrichtung (16, 16') möglich ist.

Insbesondere vorteilhaft ist, wenn der Behälter eine weitere Aufhängevorrichtung (18) im Bereich des Steges zwischen den Verbindungseinrichtung (14, 14') und (15, 15'), zwischen dem zweiten und dritten Kompartiment (3,4) und dem vierten Kompartiment (5) aufweist.

Dabei können die Verbindungseinrichtungen (13,), (14) und (15) sowie gegebenenfalls (16) in Form von Brechventilen und/oder Brechzapfen oder auch die Verbindungseinrichtungen (13'), (14') und/oder (15') sowie gegebenenfalls (16') in Form von peelfähigen Heißsiegelnähten ausgebildet sein.

Besonders vorteilhaft im Sinne der vorliegenden Erfindung ist, wenn das Kompartiment (3) Kohlenhydrate, das Kompartiment (4) Fette und das Kompartiment (5) Aminosäurelösung enthält.

Kompartiment (2) kann dann beispielsweise Vitamine, Oligoelemente, Elektrolyte oder Spurenelemente enthalten, wobei Vitamine vorteilhaft in Kompartiment (6) enthalten sind.

Mit Hilfe der vorliegenden Erfindung ist es möglich, die Inhaltsstoffe der Parenteralien oder Enteralien selektiver in die einzelnen Kompartimente, gegebenenfalls teilweise erst nach Verordnung durch den behandelnden Arzt, einzufüllen und einer gezielten, daß heißt insbesondere schrittweisen Sterilisierung zu unterwerfen. Darüber hinaus ist es somit möglich, dem Patienten angepaßte Inhaltsstoffe selektiv miteinander zu vermischen um so homogene Mischungen möglichst ohne zusätzlichen Aufwand durch das Krankenhauspersonal zu erhalten. Dies setzt selbstverständlich voraus, daß im Auslieferungszustand nicht gefüllte Kompartimente steril sind, um eine sterile Vermischung von Bestandteilen zu ermöglichen.

In den Fig. 1 bis 4 wird ein flexibler Kunststoffbehälter 1 dargestellt, der jeweils 5 Kompartimente 2, 3, 4, 5 und 6 umfaßt. Die Kompartimente sind zur Aufnahme von Spurenelementen, Kohlenhydraten, Fetten, Aminosäurelösungen und Elektrolyten sowie Vitaminen geeignet. Insbesondere sind die Volumenverhältnisse der Kompartimente derart angepaßt, daß das Kompartiment 2 zur Aufnahme von Spurenelementen, das Kompartiment 3 zur Aufnahme von Kohlenhydraten, das Kompartiment 4 zur Aufnahme von Fetten, das Kompartiment 5 zur Aufnahme von Aminosäurelösungen sowie das Kompartiment 6 gegebenenfalls zur Aufnahme von Elektrolyten und/oder Vitaminen geeignet. Die Inhaltsstoffe der genannten Kompartimente werden jeweils durch die verschließbaren Einfüllöffnungen 7, 8, 9 und 10 sowie gegebenenfalls 11 gleichzeitig oder nacheinander in den flexiblen Kunststoffbehälter eingebracht. Die Verbindungseinrichtungen 13, 14, 15 und 16 sind in Form von Brechventilen oder Brechzapfen ausgebildet, die von außen steril zu öffnen sind.

Die erfindungsgemäße Anordnung ermöglicht es daher, je nach Befüllungszustand (leer oder gefüllt) der einzelnen Kompartimente verschiedene Sterilisierungsverfahren in Abhängigkeit der Stabilität der Inhaltsstoffe nacheinander durchzuführen, um so beispielsweise empfindliche Inhaltsstoffe vor hohen Temperaturen oder energiereicher Strahlung zu schützen. So können sterile Inhaltsstoffe in bereits sterile Behälter eingefüllt werden, die bereits mit anderen Inhaltsstoffen gefüllt und nach anderen Sterilisationsverfahren behandelt worden sind.

Zur Applikation des Gemisches der Inhaltsstoffe am Krankenbett weist der erfindungsgemäße flexible Kunststoffbehälter 1 eine Auslaßöffnung 12 auf, die in Gebrauchslage mittels der Aufhängevorrichtung 17 am unteren Randbereich des Kompartiments 5 angeordnet ist.

Bei einer Mindest-Befüllung der Kompartimente mit Kohlenhydraten (3), Fetten (4) und Aminosäuren (5) bestehen für die Krankenhausapotheke mehrere Anwendungsmöglichkeiten.

Zunächst ist die Applikation von Gemischen möglich, die ausschließlich Kohlenhydrate und Aminosäuren enthalten. Durch Befüllen des Kompartiments 2 ist es möglich, diesem Gemisch selektiv Additive zuzufügen. Gleiches gilt für die Applikation von Gemischen, die ausschließlich Fette und Aminosäuren enthalten. Erfindungsgemäß enthalten die Beutel im Kompartiment 3 Kohlenhydrate, im Kompartiment 4 Fette und im Kompartiment 5 Aminosäuren. Durch Öffnen der Verbindungseinrichtungen 14,14' in der Gebrauchslage des Beutels wird zunächst ein binäres Gemisch aus Kohlenhydraten und Aminosäuren hergestellt. Anschließend wird durch Öffnen der Verbindungseinrichtungen 15,15' das ternäre Gemisch hergestellt.

Die Herstellung von temären Gemischen aus Kohlenhydraten, Fetten und Aminosäuren hat gegenüber dem Stand der Technik den Vorteil, daß zum einen die Mischung schneller, ohne Kraftaufwand (Pressen) erreichbar ist und darüber hinaus sehr homogene Gemische liefert. Bei der Applikation werden die Inhaltsstoffe mit einer sehr gleichmäßigen Konzentration, bedingt durch die homogene Mischung, abgegeben. Dies läßt sich beispielsweise anhand der wenig variierenden Glucosekonzentration im Verlauf des schnellen Auslaufens der Mischung aus dem Beutel nach dem Öffnen der Verbindungseinrichtungen zeigen. Ein Homogenisieren durch intensives Walken ist, gegenüber dem Stand der Technik, nicht mehr erforderlich.

Der Krankenhausapotheker hat weiterhin die Möglichkeit, einen oder mehrere Bestandteile in die leeren Kompartimente 2 und/oder 6 einzubringen, beispielsweise Glutamin, Elektrolyte, Spurenelemente oder Vitamine. Nach dem Einbringen in das sterile Kompartiment kann der Apotheker zunächst eine oder mehrere sterile Teilmischungen vornehmen, während die endgültige Mischung von der Krankenschwester am Bett des Patienten vorgenommen wird.

Der Behälter mit 4 oder 5 Kompartimenten hat somit den Vorteil, daß dem Apotheker der Zusatz von weiteren Bestandteilen (Vitamine, Elektrolyte, Oligoelemente etc.) in sterile Kompartimente ermöglicht wird, ohne daß diese in unmittelbarem Kontakt mit den übrigen Bestandteilen der Beutelinhalte gelangen, während die Krankenschwester vor Ort am Bett des Patienten gegebenenfalls erst einige Tage nach der endgültigen Befüllung der Beutel die endgültige Mischung aller Bestandteile der Beutelinhalte vornimmt.

Im Stand der Technik sind eine Reihe von verschiedenen Verbindungseinrichtungen bekannt, die die Inhalte der Kompartimente 2, 3, 4 und 5 sowie gegebenenfalls 6 voneinander trennen und durch Öffnung von außen eine Mischung der Inhaltsstoffe ermöglichen. Besonders bevorzugt im Sinne der vorliegenden Erfindung sind daher die Verbindungseinrichtungen 13, 14 und 15 sowie gegebenenfalls 16 in Form von Brechventilen oder Brechzapfen ausgebildet. In den Fig. 3 und 4 werden jeweils Kunststoffbehälter 1 dargestellt, in denen die Verbindungseinrichtungen 13', 14', 15' und gegebenenfalls 16' in Form von peelfähigen Heißsiegelnähten ausgebildet sind. In der letztgenannten Variante wird die Naht, die die Inhaltsstoffe zweier Kompartimente voneinander trennt derart ausgebildet, daß durch Aufreißen oder Pressen von außen die entsprechende Strömungsverbindung zwischen den Kompartimenten hergestellt wird.

Die einzelnen Kompartimente sind vorzugsweise durch heißgesiegelte nicht peelfähige Stege voneinander getrennt. Diese Stege weisen die steril von außen zu öffnende Verbindungseinrichtungen 13, 14 und 15 sowie gegebenenfalls 16 auf, mit denen jeweils Strömungsverbindungen zwischen den Kompartimenten 2, 3, 4 und 5 sowie gegebenenfalls 6 herstellbar sind. Neben den oder anstelle der Verbindungseinrichtungen 13, 14 und 15 sowie gegebenenfalls 16 der Fig. 1 bis 4 sind selbstverständlich auch entsprechende, nicht eingezeichnete Verbindungseinrichtungen zwischen den Kompartimenten 3 und 4 oder 2 und 6 möglich, sofern diese durch gemeinsame Stege verbunden sind. Durch Veränderung der Größenverhältnisse oder durch Änderung des Verlaufs der Trennstege sind darüber hinaus weitere Strömungsverbindungen möglich, die eine unmittelbare Mischung der Inhaltsstoffe des Kompartiments 2 mit dem Kompartiment 4 einerseits oder dem Kompartiment 3 mit dem Kompartiment 6 oder dem Kompartiment 3 mit dem Kompartiment 4 ermöglichen. Weiterhin ist jedoch auch die Anwesenheit von einer oder mehreren heißgesiegelten peelfähigen Naht/Nähten zwischen einzelnen oder mehreren Kompartimenten möglich, die durch Einwirkung von äußerem Druck auf die Beutel geöffnet werden.

Die Volumenverhältnisse der Kompartimente 2, 3, 4 und 5 sowie gegebenenfalls 6 werden derart gewählt, daß bei Gebrauchslage mittels der Aufhängevorrichtung 17 eine vollständige Mischung der Inhaltsstoffe in dem dann unten befindlichen Kompartiment 5 durch Öffnen der genannten Verbindungseinrichtungen 13,13',14, 14' und 15, 15' sowie gegebenenfalls 16, 16' möglich ist. Eine vollständige Mischung aller Inhaltsstoffe in dem Kompartiment 5 ohne aufwendige Walk- und Knetarbeit durch das Klinikpersonal ist von besonderem Vorteil für eine praktische Handhabung des erfindungsgemäßen flexiblen Kunststoffbehälters.

Das Volumenverhältnis des Kompartiments 2 zum Kompartiment 3 wird derart gewählt, daß bei Gebrauchslage mittels der Aufhängeeinrichtung 17 eine vollständige Mischung der Inhaltsstoffe der Kompartimente 2 und 3 in dem Kompartiment 3 durch Öffnen der Verbindungseinrichtung 13, 13' möglich ist. Somit ist es möglich, in dem Kompartiment 2 befindlichen Spurenelemente zunächst mit den Kohlenhydraten des Kompartiments 3 einer separaten Mischung zu unterziehen, bevor das Gemisch durch Öffnen der Verbindungseinrichtung 14, 14' in das Kompartiment 5 gelangt.

In gleicher Weise wird für den Fall, daß der flexible Kunststoffbehälter 1 das Kompartiment 6 umfaßt, das Volumenverhältnis des Kompartiments 4 zum Kompartiment 6 derart gewählt, daß bei Gebrauchslage mittels der Aufhängeeinrichtung 17 eine vollständige Mischung der Inhaltsstoffe der Kompartimente 4 und 6 in dem Kompartiment 4 nach Öffnen der Verbindungseinrichtung 16 möglich ist. Somit ist es möglich, die im Kompartiment 4 befindlichen Fette mit Elektrolyten und/oder Vitaminen des Kompartiments 6 zunächst einer separaten Mischung durch Öffnen der Verbindungseinrichtung 16, 16' zu unterziehen, bevor durch Öffnen der Verbindungseinrichtung 15, 15' das Gemisch dieser Inhaltsstoffe in das Kompartiment 5 gelangt, dessen Volumen ausreichend ist, sämtliche Inhaltsstoffe der vorgenannten Kompartimente aufzunehmen. Somit ist es möglich, sämtliche Inhaltsstoffe in diesem Kompartiment 5 miteinander ohne zusätzliche Arbeit des Klinikpersonals allein durch die Schwerkraft zu vermischen.

In einer bevorzugten Ausführungsform der vorliegenden Erfindung umfaßt der Behälter vier Kompartimente 2, 3, 4 und 5, das heißt der in den Fig. 1 bis 4 dargestellte flexible Kunststoffbehälter wird ohne den Verbindungssteg, der die Verbindungseinrichtung 16, 16' trägt und die dazugehörige Einfüllöffnung 10 bzw 11 hergestellt.

In einer weiteren bevorzugten Ausführungsform, ebenfalls in den Fig. 1 bis 4 dargestellt, der vorliegenden Erfindung weist der flexible Kunststoffbehälter eine weitere Aufhängevorrichtung 18 im Bereich des Steges zwischen den Verbindungseinrichtungen 14, 14' und 15, 15' auf. Diese an sich aus der DE 94 01 288 U1 bekannte Einrichtung hat den Vorteil, daß eine Volumensverkleinerung der relativ großen unhandlichen Kunststoffbehälter wenigstens während der Anwendung und Applikation beim Patienten möglich ist. Durch Herunterklappen der oberen Hälfte des Behälters umfassend die Kompartimente 2, 3, 4 und gegebenenfalls 6 nach dem Vermischen der Inhaltsstoffe im Kompartiment 5 ist es möglich, das scheinbare Volumen der flexiblen Kunststoffbehälter zu verringern.

In der Fig. 2 ist eine alternative Ausführungsform der erfindungsgemäßen Kunststoffbehälter dargestellt, bei der die Kompartimente 2 und 6 räumlich voneinander getrennt wurden. Diese Anordnung hat den Vorteil, daß eine separate Öffnung der Verbindungseinrichtungen 13 und 16 besser möglich ist.

Der in den Fig. 3 und 4 dargestellte Steg 19, der gegebenenfalls die Aufhängevorrichtung 18 trägt, verhindert die aus Stabilitätsgründen unerwünschte direkte Mischung der Inhaltsstoffe der Kompartimente 3 und 4 vor dem Eintritt der Inhaltsstoffe in das Kompartiment 5.

Eine weitere Ausführungsform der Erfindung besteht in den teilweise oder vollständig gefüllten Kunststoffbehältern. Besonders bevorzugt ist die Befüllung des Kompartiments 3 mit Kohlenhydraten, des Kompartiments 4 mit Fetten und des Kompartiments 5 mit Aminosäuren. Bedingt durch die im Verhältnis zu Aminosäuren größere Dichte der Kohlenhydrate, ist eine besonders einfache Mischung dieser Bestandteile möglich.

Besonders bevorzugt werden die erfindungsgemäßen Beutel ohne zusätzliche Umbeutel in den Handel gebracht. Dies ist aufgrund der hervorragenden Trennung untereinander störender Bestandteile möglich.

### Ausführungsbeispiele

### Beispiel

In einem 5-Kammerbeutel gemäß Figur 2 enthaltend im Kompartiment 2 eine übliche wässrige Lösung von Spurenelementen (10 ml), im Kompartiment 3 eine 38,2%-ige Dextroselösung (655 ml), im Kompartiment 4 eine übliche Fettemulsion (365 ml), im Kompartiment 5 eine übliche Aminosäurelösung (640 ml) und im Kompartiment 6 eine übliche Lösung enthaltend Vitamine (10 ml) wurden zunächst durch Öffnungen der Verbindungsreinrichtungen 13 und 16 in den Kompartimenten 3 und 4 binäre Gemische aus Spurenelementen und Dextrose bzw. Vitaminen und Fetten hergestellt.

Anschließend wurde durch Öffnen der Verbindungseinrichtung 15 ein ternäres Gemisch aus Vitaminen, Fettemulsion und Aminosäuren im Kompartiment 5 hergestellt. Nach der vollständigen Entleerung des Kompartiments 4 wurde die Verbindungseinrichtung 14 geöffnet und ein Gemisch aller Bestandteile in dem Kompartiment 5 erhalten. Nach der kompletten Entleerung des Kompartiments 3 wurde eine Infusion mit einer Geschwindigkeit von 2,5 ml/min simuliert.

Die Güte der Mischung konnte optisch beobachtet werden.

Um das Mischverhältnis zu bewerten, wurde der Dextrosegehalt nach verschiedenen Entnahmezeiten gemessen.

Die Werte sind der folgenden Tabelle 1 wiedergegeben.

**Tabelle 1**

| Zeit (min) | Gehalt an Dextrose (g/l) Nominalwert 148,8 g/l |
|---|---|
| 0 | 148,0 |
| 2 | 150,4 |
| 5 | 149,6 |
| 10 | 136,9 |
| 15 | 151,1 |
| 20 | 150,8 |
| 30 | 149,6 |
| 45 | 150,4 |
| 60 | 149,8 |
| 90 | 152,1 |
| 120 | 148,7 |
| 180 | 149,5 |
| 240 | 148,8 |
| 300 | 148,8 |
| 360 | 149,0 |
| 420 | 149,5 |
| 480 | 149,2 |
| 540 | 148,8 |
| 600 | 148,8 |
| 660 | 148,8 |

Die Tabelle zeigt, daß eine homogene Mischung ohne weitere Manipulation erhalten werden kann, wenn die Aminosäurelösung sich in dem unterem Kompartiment befindet und das Brechsiegel 15, das die Fettemulsion von der Aminosäurelösung trennt, zuerst gebrochen wird.

### Vergleichsbeispiel

In einem 5-Kammerbeutel gemäß Figur 2 enthaltend im Kompartiment 2 die wässrige Lösung von Spurenelementen (10 ml), im Kompartiment 3 die Aminosäurelösung (640 ml), im Kompartiment 4 die Fettemulsion (365 ml), im Kompartiment 5 die Glucoselösung (655 ml) und im Kompartiment 6 die Vitaminlösung (10 ml).

Analog Beispiel 1 wurden zunächst binäre Gemische in den Kompartimenten 3 und 4 hergestellt.

Anschließend wurde durch Öffnen der Verbindungseinrichtung 14 ein ternäres Gemisch aus Spurenelementen, Aminosäuren und Glucose im Kompartiment 5 hergestellt.

Nach dem vollständigen Entleeren des Kompartiments 3 wurde die Verbindungseinrichtung 15 geöffnet und der Inhalt des Kompartiments 4 in das Kompartiment 5 einlaufen gelassen.

Es zeigte sich, daß keine Vermischung der Aminosäurelösung und der Dextrose einerseits und der Fettemulsion andererseits eintrat. In jedem Fall war eine scharfe Trennungslinie zwischen den beiden Schichten erkennbar.

## Patentansprüche

1. Flexibler Kunststoffbehälter (1) zur räumlich getrennten Lagerung und gegebenenfalls selektiven Sterilisierung der Inhaltsstoffe von Parenteralien oder Enteralien umfassend
wenigstens vier Kompartimente, nämlich ein erstes Kompartiment (2), ein zweites Kompartiment (3), ein drittes Kompartiment (4) und ein viertes Kompartiment (5) sowie gegebenenfalls ein fünftes Kompartiment (6), die geeignet sind zur Aufnahme von Spurenelementen im ersten Kompartiment (2), Kohlenhydraten im zweiten Kompartiment (3), Fetten im dritten Kompartiment (4) und Aminosäurelösungen im vierten Kompartiment (5) sowie gegebenenfalls Elektrolyten und/oder Vitaminen im fünften Kompartiment (6) mit jeweils einer verschließbaren Einfüllöffnung (7), (8), (9) und (10) sowie gegebenenfalls (11);
eine Auslauföffnung (12) zur Applikation des Gemisches der Inhaltsstoffe der Parenteralien oder Enteralien;
steril von außen zu öffnende Verbindungseinrichtungen (13, 13'), (14, 14') und (15, 15') sowie gegebenenfalls (16, 16') mit denen jeweils Strömungsverbindungen zwischen den Kompartimenten (2), (3), (4) und (5) sowie gegebenenfalls (6) herstellbar sind;
wobei
die Volumenverhältnisse der Kompartimente (2), (3), (4) und (5) sowie gegebenenfalls (6) derart gewählt sind, dass bei Gebrauchslage mittels einer Aufhängevorrichtung (17) eine vollständige Mischung aller Inhaltsstoffe in dem vierten Kompartiment (5) durch Öffnen der Verbindungseinrichtungen (13, 13'), (14, 14') und (15, 15') sowie gegebenenfalls (16, 16') möglich ist;
das Volumenverhältnis des ersten Kompartiments (2) zum zweiten Kompartiment (3) derart gewählt ist, dass bei Gebrauchslage mittels der Aufhängeeinrichtung (17) eine vollständige Mischung der Inhaltsstoffe der Kompartimente (2) und (3) in dem Kompartiment (3) durch Öffnen der Verbindungseinrichtung (13) möglich ist und
gegebenenfalls das Volumenverhältnis des dritten Kompartiments (4) zum fünften Kompartiment (6) derart gewählt ist, dass bei Gebrauchslage mittels der Aufhängevorrichtung (17) eine vollständige Mischung der Inhaltsstoffe der Kompartimente (4) und (6) in dem Kompartiment (4) durch Öffnen der Verbindungseinrichtung (16, 16') möglich ist.

2. Behälter nach Anspruch 1, **gekennzeichnet durch** eine weitere Aufhängevorrichtung (18) im Bereich des Steges zwischen den Verbindungseinrichtung (14, 14') und (15, 15'), zwischen dem zweiten und dritten Kompartiment (3,4) und dem vierten Kompartiment (5).

3. Behälter nach einem der Ansprüche 1 oder 2, **dadurch gekennzeichnet, dass** die Verbindungseinrichtungen (13,), (14) und (15) sowie gegebenenfalls (16) in Form von Brechventilen und/oder Brechzapfen ausgebildet sind.

4. Behälter nach einem der Ansprüche 1 oder 2, **dadurch gekennzeichnet, dass** die Verbindungseinrichtungen (13'), (14') und/oder (15') sowie gegebenenfalls (16') in Form von peelfähigen Heißsiegelnähten ausgebildet sind.

5. Behälter nach einem der Ansprüche 1 bis 4, **dadurch gekennzeichnet, dass** das Kompartiment (3) Kohlenhydrate, das Kompartiment (4) Fette und das Kompartiment (5) Aminosäurelösung enthält.

6. Behälter nach Anspruch 5, **dadurch gekennzeichnet, dass** das Kompartiment (2) Vitamine, Oligoelemente, Elektrolyte oder Spurenelemente enthält.

7. Behälter nach Anspruch 5 oder 6, **dadurch gekennzeichnet, dass** das Kompartiment (6) Vitamine enthält.

## Claims

1. A flexible plastic bag (1) for the spatially separated storage and optionally selective sterilization of the contents of parenteral or enteral nutrition, comprising
at least four compartments, namely a first compartment (2), a second compartment (3), a third compartment (4) and a fourth compartment (5), and optionally a fifth compartment (6), which are capable of containing trace elements in the first compartment (2), carbohydrates in the second compartment (3), lipids in the third compartment (4) and amino acid solutions in the fourth compartment (5), and optionally electrolytes and/or vitamins in the fifth compartment (6), respectively having occludable inlet passages (7), (8), (9) and (10), and optionally (11);
a discharge passage (12) for administering the mixture of said contents of parenteral or enteral nutrition;
connecting means (13, 13'), (14, 14') and (15, 15'), and optionally (16, 16'), which can be opened from the outside under sterile conditions and which are capable of respectively providing fluid communications between compartments (2), (3), (4) and (5), and optionally (6);
wherein
the volume ratios between compartments (2), (3), (4) and (5), and optionally (6), are selected to enable thorough mixing of all contents in the fourth compartment (5) by opening connecting means (13, 13'), (14, 14') and (15, 15'), and optionally (16, 16'), in the position of use as provided by a suspension means (17);
the volume ratio of the first compartment (2) to the second compartment (3) is selected to enable thorough mixing of the contents of compartments (2) and (3) in compartment (3) by opening connecting means (13, 13'), in the position of use as provided by suspension means (17); and
optionally the volume ratio of the third compartment (4) to the fifth compartment (6) is selected to enable thorough mixing of the contents of compartments (4) and (6) in compartment (4) by opening connecting means (16, 16'), in the position of use as provided by suspension means (17).

2. The container according to claim 1, **characterized by** a further suspension means (18) in the region of the ridge between connecting means (14, 14') and (15, 15'), between the second and third compartments (3, 4) and the fourth compartment (5).

3. The container according to one or more of claims 1 or 2, **characterized in that** connecting means (13), (14) and (15) and optionally (16) are designed in the form of breakable valves and/or breakable bungs.

4. The container according to one or more of claims 1 or 2, **characterized in that** connecting means (13'), (14') and/or (15') and optionally (16') are designed in the form of peelable hot-seal welds.

5. The container according to one or more of claims 1 to 4, **characterized in that** compartment (3) contains carbohydrates, compartment (4) contains lipids, and compartment (5) contains an amino acid solution.

6. The container according to claim 5, **characterized in that** compartment (2) contains vitamins, oligoelements, electrolytes or trace elements.

7. The container according to claim 5 or 6, **characterized in that** compartment (6) contains vitamins.

## Revendications

1. Récipient flexible en matière plastique (1) pour conserver séparément, dans l'espace, et éventuellement stériliser sélectivement les substances de produits à usage parentéral ou entéral, comprenant
au moins quatre compartiments, à savoir un premier compartiment (2), un deuxième compartiment (3), un troisième compartiment (4) et un quatrième compartiment (5), et éventuellement un cinquième compartiment (6) qui sont aptes à recevoir des éléments à l'état de traces dans le premier compartiment (2), des glucides dans le deuxième compartiment (3), des lipides dans le troisième compartiment (4) et des solutions d'aminoacides dans le quatrième compartiment (5), et éventuellement des électrolytes et/ou des vitamines dans le cinquième compartiment (6), avec des ouvertures de remplissage respectives aptes à être fermées (7), (8), (9) et (10) et éventuellement (11) ;
une ouverture de sortie (12) pour l'application du mélange des substances des produits à usage parentéral ou entéral ;
des dispositifs de liaison (13, 13'), (14, 14') et (15, 15') et éventuellement (16, 16') qui peuvent être ouverts de manière stérile, de l'extérieur, et grâce auxquels des liaisons d'écoulement peuvent être réalisées entre les compartiments (2), (3), (4) et (5) et éventuellement (6) ;
étant précisé que les rapports de volumes des compartiments (2), (3), (4) et (5) et éventuellement (6) sont choisis pour qu'en position d'utilisation avec un dispositif de suspension (17), un mélange complet de toutes les substances soit possible dans le quatrième compartiment (5) grâce à l'ouverture des dispositifs de liaison (13, 13'), (14, 14') et (15, 15') et éventuellement (16, 16') ;
que le rapport de volumes du premier compartiment (2) au deuxième compartiment (3) est choisi pour qu'en position d'utilisation avec le dispositif de suspension (17), un mélange complet des substances des compartiments (2) et (3) soit possible dans le compartiment (3) grâce à l'ouverture du dispositif de liaison (13), et
qu'éventuellement le rapport de volumes du troisième compartiment (4) au cinquième compartiment (6) est choisi pour qu'en position d'utilisation avec le dispositif de suspension (17), un mélange complet des substances des compartiments (4) et (6) soit possible dans le compartiment (4) grâce à l'ouverture du dispositif de liaison (16, 16').

2. Récipient selon la revendication 1, **caractérisé par** un autre dispositif de suspension (18) dans la zone de la bande située entre les dispositifs de liaison (14, 14') et (15, 15'), entre les deuxième et troisième compartiments (3, 4) et le quatrième compartiment (5).

3. Récipient selon la revendication 1 ou 2, **caractérisé en ce que** les dispositifs de liaison (13), (14) et (15) et éventuellement (16) ont la forme de valves de rupture ou de bouchons de rupture.

4. Récipient selon la revendication 1 ou 2, **caractérisé en ce que** les dispositifs de liaison (13'), (14') et/ou (15') et éventuellement (16') ont la forme de joints thermoscellés aptes à être détachés.

5. Récipient selon l'une des revendications 1 à 4, **caractérisé en ce que** le compartiment (3) contient des glucides, le compartiment (4) des lipides et le compartiment (5) une solution d'aminoacides.

6. Récipient selon la revendication 5, **caractérisé en ce que** le compartiment (2) contient des vitamines, des oligoéléments, des électrolytes ou des éléments à l'état de traces.

7. Récipient selon la revendication 5 ou 6, **caractérisé en ce que** le compartiment (6) contient des vitamines.
